# FASCICULE DE BREVET EUROPEEN

(11) **EP 0 529 167 B1**
(45) Date de publication et mention de la délivrance du brevet: **15.02.1995**
(21) Numéro de dépôt: 91430020.7
(22) Date de dépôt: 01.08.1991
(51) Int. Cl.: A44C 5/00, A44C 27/00, B43K 5/00, F23Q 2/36

(54) **Articles de joaillerie et procédés de fabrication**
Schmuck und Verfahren zu dessen Herstellung
Items of jewellery and method for their manufacture

(43) Date de publication de la demande: 03.03.1993
(73) Titulaire: OR-EST, 67510 Erstein-Gare (FR)
(72) Inventeur: Wiriath, Bruno, F-75016 Paris (FR)
(74) Mandataire: Moretti, René

(56) Documents cités:
- EP-A- 0 069 957
- US-A- 1 840 771
- US-A- 2 054 408

## Description

La présente invention a pour objet des articles de joaillerie et des procédés de fabrication de ceux-ci.

Le secteur technique de l'invention est celui de la fabrication de certains articles de joaillerie tels que par exemple des stylos, des briquets, des bracelets, des colliers, des boucles d'oreille, des pendentifs et...

On connaît des tresses tubulaires métalliques qui sont composées de fils ou de rubans métalliques entrecroisés et on connaît également des machines pour fabriquer industriellement de telles tresses tubulaires. On utilise notamment de telles tresses pour gainer des tubes souples, afin d'accroître leur résistance à la pression et de les protéger mécaniquement (EP-A-0 069 957).

On utilise également des gaines tressées métalliques pour envelopper des câbles électriques afin de les protéger mécaniquement et également pour former un écran électrique qui est au potentiel de la masse ou de la terre.

La présente invention propose une application nouvelle des tresses métalliques tubulaires.

Un objectif de la présent invention est de procurer des articles de joaillerie ou d'orfèvrerie, c'est-à-dire des articles composés de métaux précieux tels que l'or, l'argent, le platine, ou des métaux inoxydables qui présentent un aspect extérieur ornemental et original et qui peuvent être fabriqués industriellement en utilisant un poids de métal précieux relativement faible.

Cet objectif est atteint au moyen d'articles de joaillerie et d'orfèvrerie qui comportent d'une part un corps cylindrique rigide et d'autre part une gaine tubulaire qui enveloppe ledit corps rigide et qui est constituée par une tresse tubulaire, formée de rubans ou de fils entrecroisés, en métaux précieux ou inoxydables, laquelle tresse constitue au moins une partie de la surface visible dudit article de joaillerie.

Avantageusement, les articles de joaillerie et d'orfèvrerie selon l'invention comportent une tresse composée de rubans entrecroisés, dans laquelle chaque ruban est constitué de plusieurs fils en métal précieux ou inoxydable, identiques et juxtaposés.

Selon un mode de réalisation préférentiel, les articles de joaillerie selon l'invention comportent une tresse tubulaire qui est composée de fils ou de rubans entrecroisés de plusieurs couleurs.

Selon un mode de réalisation préférentiel, la tresse tubulaire est fixée audit corps rigide par ses deux extrémités en étant maintenue en tension, de telle sorte qu'elle est plaquée contre ledit corps rigide et que lesdits rubans entrecroisés ménagent entre eux des espaces libres à travers lesquels ledit corps rigide est apparent.

Un procédé de fabrication d'un article de joaillerie selon l'invention comportant un corps rigide cylindrique comporte la suite d'opérations suivantes :
- on confectionne une tresse tubulaire formée de rubans ou de fils en métaux précieux ou inoxydables sur un mandrin cylindrique ayant un diamètre légèrement supérieur au diamètre dudit corps cylindrique;
- on retire ladite tresse hors dudit mandrin;
- on enfile ladite tresse sur ledit corps cylindrique ;
- on tend longitudinalement ladite tresse, ce qui a pour effet de réduire le diamètre de celle-ci qui vient se plaquer contre ledit corps cylindrique;
- on fixe les deux extrémités de ladite tresse audit corps cylindrique;
- et on engage autour de chacune des extrémités de ladite tresse une bague métallique que l'on soude sur ledit corps et/ou sur ladite tresse.

L'invention a pour résultat de nouveaux articles de joaillerie, notamment des stylos, des briquets ou d'autres articles comportant un corps cylindrique rigide, de section circulaire ou ovalisée, lequel corps est enveloppé dans une gaine constituée par une tresse tubulaire formée de rubans ou de fils entrecroisés en métaux précieux ou inoxydables et, de préférence, de plusieurs couleurs alternées, ce qui confère à ces articles un aspect extérieur original et ornemental.

Ces articles de joaillerie présentent l'avantage de pouvoir être fabriqués industriellement pour un coût relativement modéré.

En effet, on connaît des machines capables de confectionner industriellement une tresse métallique sur un câble ou sur un tube et il est donc facile de confectionner industriellement des tresses tubulaires composées de fils ou de rubans en métaux précieux ou inoxydables.

De plus, les tresses métalliques présentent la propriété d'être facilement déformables.

On peut notamment les étirer, ce qui permet de réduire leur diamètre ou leur dimension transversale.

On peut également les fabriquer sur des mandrins cylindriques ayant une section transversale autre que circulaire, par exemple une section transversale ovale.

Pour fabriquer des articles de joaillerie tels que par exemple des stylos ou des briquets qui comportent un corps cylindrique rigide ayant une section transversale circulaire ou ovale que l'on désire envelopper dans une tresse tubulaire, on peut donc fabriquer d'abord industriellement une tresse tubulaire sur un mandrin dont la section transversale a une forme semblable à celle du corps cylindrique et des dimensions légèrement supérieures, de sorte qu'il est facile d'engager le corps cylindrique à l'intérieur de la tresse sans nécessiter aucun usinage précis, puis on tend longitudinalement la tresse tubulaire, de telle sorte que sa section transversale se réduit et qu'elle se plaque contre le corps tubulaire rigide et on fixe ensuite la tresse au corps par exemple en soudant les deux extrémités de la tresse tubulaire au corps rigide.

Ce procédé de montage d'une tresse tubulaire sur un corps rigide présente de plus, l'avantage que la mise en extension de la tresse tubulaire entraîne l'apparition d'ouvertures en forme de losange entre les rubans ou les fils qui s'écartent les uns des autres et le corps rigide est visible à travers ces ouvertures, ce qui contribue à conférer à l'article de joaillerie un aspect extérieur original.

Dans le cas d'un stylo ou d'un briquet qui est tenu entre les doigts, ceux-ci se trouvent au contact de la tresse tubulaire qui enveloppe le corps de l'article, de sorte que la peau pénètre légèrement dans les ouvertures de la tresse d'où une très bonne adhérence qui évite les risques de glissement dans les doigts.

Les articles de joaillerie selon l'invention peuvent également être des bijoux tels que des bracelets, des colliers, des pendentifs ou des boucles d'oreille dont une partie est constituée d'une tresse tubulaire composée de fils ou de rubans entrecroisés en métal précieux.

La présence d'une tresse tubulaire réduit l'usure du corps rigide qu'elle enveloppe et permet de conserver plus longtemps un bel aspect de surface.

La description suivante se réfère aux dessins annexés qui représentent, sans aucun caractère limitatif, des exemples de réalisation d'articles de joaillerie selon l'invention.

La figure 1 représente une demi-coupe axiale et une demi-vue externe d'un corps de stylo selon l'invention.

La figure 2 est une coupe transversale selon II-II de la figure 1.

La figure 3 représente une demi-coupe axiale et une demi-vue externe d'un briquet selon l'invention.

La figure 4 est une coupe transversale selon IV-IV de la figure 3.

La figure 5 représente une coupe axiale d'un article en cours de confection.

Les figures 1 et 2 représentent un stylo qui comporte un corps cylindrique rigide 1 ayant une section circulaire. Il s'agit d'un stylo vendu en bijouterie ou en joaillerie et le corps 1 est en métal précieux ou en métal plaqué d'or.

Le corps 1 contient le réservoir à encre et un mécanisme interne qui ne sont pas représentés.

Le corps cylindrique 1 est enveloppé sur toute sa longueur par une gaine 2 qui est une tresse tubulaire composée de fils ou de rubans en métal précieux ou inoxydable, qui sont disposés suivant plusieurs directions et qui sont entrelacés ou entrecroisés.

La figure 1 représente un mode de réalisation préférentiel comportant des rubans 3 parallèles à une direction et des rubans 4 parallèles à une autre direction, chaque ruban étant constitué de plusieurs petits fils identiques et juxtaposés, ayant un très petit diamètre, par exemple un diamètre de 0,2 mm, de sorte que le poids de métal précieux ou inoxydable par unité de longueur de la tresse est relativement faible, de l'ordre de 5 à 10 g pour la totalité de la tresse équipant un stylo.

Avantageusement, les rubans ayant une même direction sont alternativement de deux couleurs différentes. Par exemple, les rubans 3 comportent des rubans 3a de couleur dorée qui alternent avec des rubans 3b de couleur argentée.

De même les rubans 4 comportent alternativement des rubans 4a d'une couleur et des rubans 4b d'une autre couleur et ces couleurs peuvent être respectivement identiques aux couleurs des rubans 3a et 3b ou différentes de ces couleurs.

Cette alternance de couleurs confère à la tresse qui constitue la majeure partie de la surface visible de celui-ci un aspect extérieur original et ornemental.

Les deux extrémités de la tresse tubulaire 2 sont fixées sur les extrémités du corps rigide 1, par exemple par soudure.

Avantageusement ces extrémités sont cachées par une bague 5 qui entoure chaque extrémité du corps 1 et qui est soudée sur le corps et/ou sur la tresse.

Les figures 3 et 4 représentent un briquet qui comporte un corps cylindrique rigide 6 ayant une section transversale ovale qui contient le réservoir à combustible et le mécanisme du briquet non représentés.

Ce briquet comporte, en outre, un couvercle 7 ayant également un corps rigide cylindrique qui s'emboîte sur le corps 6.

Le corps 6 et le couvercle 7 sont enveloppés chacun dans une gaine 8,9 qui est une tresse tubulaire composée de rubans ou de fils entrecroisés en métal précieux ou inoxydable.

Les tresses 8, 9 ont une composition identique à celle de la tresse 2. Elles diffèrent de celle-ci uniquement par la forme ovale de la section transversale qui est obtenue en confectionnant les tresses 8 et 9 sur un mandrin de forme ovale. Les deux extrémités de chaque tresse 8, 9 sont fixées au corps rigide qui est enveloppé par la tresse et sont recouvertes d'une bague 10. La bague supérieure 10 du corps de briquet 6 est légèrement en retrait par rapport à l'extrémité supérieure du corps pour permettre l'emboîtement du couvercle 7 sur le corps 6.

Un procédé de fabrication d'un stylo selon les figures 1 et 2 comporte les opérations suivantes.

On fabrique d'abord une gaine tubulaire composée de fils en métal précieux ou inoxydable ayant un diamètre de l'ordre de 0,1 à 0,2 mm, qui sont tressés. Cette opération est réalisée sur une machine du type de celles qui sont utilisées pour confectionner des gaines tressées autour des câbles électrique ou autour des tubes flexibles.

La gaine tubulaire est composée par exemple de rubans entrecroisés, chaque ruban étant composé de plusieurs fils identiques juxtaposés. Les rubans sont disposés par exemple suivant deux directions. Par exemple la tresse comporte des rubans 3 qui sont enroulés en hélices parallèles qui tournent dans un sens et des rubans 4 qui sont enroulés en hélices parallèles, de même pas et de sens opposé au sens des hélices 3. Ainsi, chaque ruban 3 recoupe successivement les rubans 4 et il passe alternativement au-dessus et au-dessous des rubans 4 successifs, ce que l'on exprime en disant que les rubans sont entrecroisés et entrelacés.

La tresse tubulaire est confectionnée en enroulant les rubans autour d'un mandrin cylindrique dont le diamètre est légèrement supérieur au diamètre du corps rigide 1 des stylos.

Les rubans successifs ayant la même direction peuvent être juxtaposés ou légèrement écartés l'un de l'autre et, dans ce cas, la tresse comporte des ouvertures en forme de losanges qui sont délimités par quatre rubans entrecroisés.

Une fois la tresse fabriquée on la retire du mandrin de la machine sur lequel elle a été confectionnée et on la découpe en tronçons 2 ayant une longueur égale ou inférieure à la longueur des corps rigides 1.

La figure 5 représente l'étape suivante.

Les corps 1 de stylos comportent généralement un filetage femelle 2a, 2b à chacune de leurs extrémités.

On visse sur chaque extrémité du corps 1 un petit embout fileté 11 comportant un filetage mâle qui se visse dans le filetage femelle du corps. Ces embouts sont composés d'un matériau qui résiste à la température du four de soudure. Par exemple on utilise des embouts filetés en graphite ou en céramique. Ces embouts ont par exemple une longueur de l'ordre du centimètre et ils dépassent de chaque côté du corps 1.

On introduit ensuite dans chaque tronçon de tresse 2, préalablement découpé à la longueur du corps de stylo, un corps de stylo 1 équipé à ses deux extrémités d'un embout 11.

Cette opération ne présente aucune difficulté du fait que la tresse tubulaire a un diamètre interne qui correspond à celui du mandrin sur lequel elle a été fabriquée et qui est supérieur à celui du corps de stylo.

On tend ensuite longitudinalement la tresse tubulaire 2, de telle sorte qu'elle s'étire en venant recouvrir les embouts 11 et que son diamètre interne décroît.

On la tend jusqu'à ce qu'elle soit plaquée fortement contre la surface externe du corps rigide 1. Ensuite on fixe les deux extrémités de la tresse tubulaire 2 en tension aux deux embouts 11 par tout moyen de fixation, par exemple par des colliers en forme de pince 12.

Une fois la tresse fixée en tension autour du corps, on applique sur la tresse, autour des deux extrémités du corps 1, de la pâte à souder qui correspond à la nature des métaux composant la tresse et le corps 1, par exemple de la pâte d'or dans le cas où le corps 1 est en or ou plaqué or et la tresse 2 est en fils d'or.

On introduit ensuite les corps 1 portant les tresses enduites de pâte à souder dans un four de soudure, ce qui a pour effet de souder la tresse aux extrémités du corps 1.

L'action de la chaleur sur la tresse a également pour effet de recuire la tresse et donc de réduire les tensions internes dans la tresse qui tendaient à ramener la tresse à son état initial.

On sort du four le corps 1 portant la tresse soudée au corps, on enlève les colliers de fixation 12 ainsi que les embouts 11 et on coupe les surlongueurs de la tresse, c'est-à-dire les parties situées au delà des extrémités du corps 1. On enfile ensuite sur chaque extrémité de la tresse une bague 5 qui a été enduite intérieurement de pâte à souder et on introduit à nouveau dans un four pour souder les bagues sur les extrémités de la tresse. La durée du deuxième séjour dans le four est plus courte que la durée du premier séjour afin d'éviter de fondre la soudure de la tresse sur le corps 1.

La fabrication d'un briquet selon les figures 3 et 4 comporte la même suite d'opérations, mais cette suite est répétée pour le corps 6 et pour le couvercle 7. La seule différence réside dans le fait que la tresse tubulaire est confectionnée sur un mandrin ayant une section ovale homothétique de la section du briquet.

Les figures 1 à 4 représentent des articles de joaillerie comportant un corps cylindrique rigide ayant une paroi pleine. Il est précisé que dans le cas de bijoux tels que des bracelets ou des colliers, le corps rigide peut être en forme de cage à claire voie ou constitué de joncs longitudinaux qui maintiennent la tresse tendue.

## Revendications

1. Article de joaillerie ou d'orfèvrerie comportant, d'une part un corps rigide cylindrique (1) et, d'autre part une gaine tubulaire qui enveloppe ledit corps rigide et qui est constituée par une tresse tubulaire (2) formée de rubans (3, 4) ou de fils entrecroisés, en métaux précieux ou inoxydables, laquelle tresse constitue au moins une partie de la surface visible dudit article de joaillerie.

2. Article de joaillerie selon la revendication 1, caractérisé en ce que ladite tresse est composée de rubans entrecroisés et chaque ruban est composé de plusieurs fils identiques, en métal précieux ou inoxydable qui sont juxtaposés.

3. Article de joaillerie selon l'une quelconque des revendications 1 et 2, caractérisé en ce que ladite tresse est composée de rubans ou de fils entrecroisés de plusieurs couleurs.

4. Article de joaillerie ou d'orfèvrerie selon l'une quelconque des revendications 1 à 3, caractérisé en ce que la tresse tubulaire (2) est fixée audit corps rigide par ses deux extrémités en étant maintenue en tension, de telle sorte qu'elle est plaquée contre ledit corps rigide et que lesdits rubans entrecroisés ménagent entre eux des espaces libres à travers lesquels ledit corps rigide est apparent.

5. Stylo comportant une tresse tubulaire (2) qui enveloppe le corps (1) rigide dudit stylo et dont les deux extrémités sont soudées audit corps et sont recouvertes de deux bagues (5), et qui est constituée par une tresse tubulaire (2) formée de rubans (3, 4) de fils entrecroisés en métaux précieux ou inoxydables, laquelle tresse constitue au moins une partie de la surface visible dudit stylo.

6. Briquet comportant un corps cylindrique (6) rigide et un couvercle (7) qui s'emboîte sur ledit corps, tel que celui-ci et ledit couvercle sont enveloppés chacun dans une tresse tubulaire (8, 9), dont les deux extrémités sont soudées audit corps et sont recouvertes par une bague (10), et qui est constituée par une tresse tubulaire (2) formée de rubans (3, 4) de fils entrecroisés en métaux précieux ou inoxydables, laquelle tresse constitue au moins une partie de la surface visible dudit briquet.

7. Procédé de fabrication d'un article de joaillerie ou d'orfèvrerie comportant un corps rigide cylindrique (1), tel que :
- on confectionne une tresse tubulaire (2) formée de rubans ou de fils en métaux précieux ou inoxydables sur un mandrin cylindrique ayant un diamètre légèrement supérieur au diamètre dudit corps cylindrique;
- on retire ladite tresse hors dudit mandrin;
- on enfile ladite tresse sur ledit corps cylindrique (1);
- on tend longitudinalement ladite tresse, ce qui a pour effet de réduire le diamètre de celle-ci qui vient se plaquer contre ledit corps cylindrique;
- on fixe les deux extrémités de ladite tresse audit corps cylindrique;
- et on engage autour de chacune des extrémités de ladite tresse une bague métallique (5) que l'on soude sur ledit corps et/ou sur ladite tresse.

8. Procédé selon la revendication 7, caractérisé en ce que l'on visse dans les extrémités filetées dudit corps rigide (1) deux embouts (11), on dépose un anneau de pâte à souder sur ladite tresse autour de chacune des extrémités dudit corps rigide (1), on engage ledit corps rigide équipé des deux embouts dans un tronçon de tresse tubulaire, on tend la tresse et on la fixe en tension aux deux embouts, on introduit ledit corps rigide entouré de ladite tresse dans un four porté à une température telle que la tresse se soude sur les extrémités dudit corps rigide, on sort le corps rigide du four, on détache les extrémités de la tresse desdits embouts, on enlève lesdits embouts (11), on découpe les parties de la tresse qui débordent dudit corps, on engage sur les deux extrémités dudit corps deux bagues (5) que l'on soude audit corps (1) et/ou à ladite tresse (2).

## Claims

1. Article of jewelry comprising, on the one hand a cylindrical rigid body (1) and, on the other hand, a tubular sheath which envelops said rigid body and which is constituted by a tubular braid (2) formed by interwoven strips (3, 4) or filaments made of precious or stainless metals, which braid constitutes at least a part of the visible surface of said article of jewelry.

2. Article of jewelry according to claim 1, characterized in that said braid is composed of interwoven strips and each strip is composed of a plurality of identical filaments made of precious or stainless metals which are juxtaposed.

3. Article of jewelry according to any one of claims 1 and 2, characterized in that said braid is composed of interwoven strips or filaments of several colours.

4. Article of jewelry according to any one of claims 1 to 3, characterized in that the tubular braid (2) is fixed to said rigid body by its two ends, being maintained under tension, so that it is applied against said rigid body, and said interwoven strips form therebetween free spaces through which said rigid body is visible.

5. Pen comprising a tubular braid (2) which envelops the rigid body (1) of said pen and of which the two ends are welded to said body and are covered by two rings (5), and which is constituted by a tubular braid (2) formed by interwoven strips (3, 4) or filaments in precious or stainless metal, said braid constituting at least part of the visible surface of said pen.

6. Lighter comprising a rigid cylindrical body (6) and a cap (7) which fits on said body, such that said body and said cap are each envelopped in a tubular braid (8, 9) of which the two ends are welded to said body and are covered by a ring (10), and which is constituted by a tubular braid (2) formed by interwoven strips (3, 4) or filaments in precious or stainless metal, said braid constituting at least part of the visible surface of said lighter.

7. Process for manufacturing an article of jewelry comprising a cylindrical rigid body (1), comprising the steps of:
- making a tubular braid (2) formed by strips or filaments of precious or stainless metals on a cylindrical mandrel having a diameter slightly greater than the diameter of said cylindrical body;
- removing said braid from said mandrel;
- fitting said braid over said cylindrical body (1);
- longitudinally stretching said braid, thus reducing the diameter of the latter which is applied against said cylindrical body;
- fixing the two ends of said braid to said cylindrical body; and
- engaging around each of the ends of said braid a metal ring (5) which is welded on said body and/or on said braid.

8. Process according to claim 7, characterized in that two endpieces (11) are screwed in the threaded ends of said rigid body (1), a bead of weld paste is deposited on said braid around each of the ends of said rigid body (1), said rigid body fitted with the two endpieces is engaged in a section of tubular braid, the braid is stretched and fixed, under tension, to the two endpieces, said rigid body surrounded by said braid is introduced in an oven taken to such a temperature that the braid is welded on the ends of said rigid body, the rigid body is removed from the oven, the ends of the braid are detached from said endpieces, said endpieces (11) are removed, those parts of the braid which project beyond said body are cut off, two rings (5) are engaged on the two ends of said body (1) and are welded to said body (1) and/or to said braid (2).

## Patentansprüche

1. Juwelier- oder Goldschmiedeartikel, der einerseits einen starren zylindrischen Körper (1) umfaßt und andererseits eine röhrenförmige Hülse, welche den starren Körper umschließt und aus einem röhrenförmigen Geflecht (2) besteht, das aus überkreuzt angeordneten Bändern (3, 4) oder Fäden aus Edelmetallen oder rostfreien Metallen gebildet wird, welches Geflecht mindestens einen Teil der sichtbaren Fläche des Schmuckartikels bildet.

2. Schmuckartikel nach Anspruch 1, dadurch gekennzeichnet, daß das Geflecht aus überkreuzt angeordneten Bändern besteht, und daß jedes Band aus mehreren identischen, nebeneinander angeordneten Fäden aus Edel- oder rostfreiem Metall besteht.

3. Schmuckartikel nach einem der Ansprüche 1 und 2, dadurch gekennzeichnet, daß das Geflecht aus überkreuzt angeordneten Bändern oder Fäden mehrerer Farben besteht.

4. Juwelier- oder Goldschmiedeartikel nach einem der Ansprüche 1 bis 3, dadurch gekennzeichnet, daß das röhrenförmige Geflecht (2) an seinen beiden Enden an dem starren Körper unter Spannung befestigt ist, in der Weise, daß es fest gegen den starren Körper gedrückt wird und die kreuzweise angeordneten Bänder zwischeneinander Zwischenräume lassen, durch welche hindurch der starre Körper zu sehen ist.

5. Füllfederhalter, der ein röhrenförmiges Geflecht (2) umfaßt, das den starren Körper (1) des Füllers umschließt, und dessen beide Enden an den Körper geschweißt und von zwei Ringen (5) bedeckt sind, und der aus einem röhrenförmigen Geflecht (2) besteht, das von Bändern (3, 4) aus kreuzweise angeordneten Fäden aus Edel- oder rostfreien Metallen gebildet wird, welches Geflecht mindestens einen Teil der sichtbaren Fläche des Füllfederhalters bildet.

6. Feuerzeug, das einen starren, zylindrischen Körper (6) und einen Deckel (7) umfaßt, der auf den Körper gesteckt ist, in der Weise, daß dieser und der Deckel jeweils in ein röhrenförmiges Geflecht (8, 9) gehüllt sind, dessen beide Enden an den Körper geschweißt und von einem Ring (10) bedeckt sind, und das aus einem röhrenförmigen Geflecht (2) besteht, das von Bändern (3, 4) aus überkreuzt angeordneten Fäden aus Edel- oder rostfreien Metallen gebildet wird, welches Geflecht mindestens einen Teil der sichtbaren Fläche des Feuerzeuge bildet.

7. Verfahren zur Herstellung eines Juwelier- oder Goldschmiedeartikels, der einen starren, zylindrischen Körper (1) umfaßt, in der Weise, daß man:
- ein röhrenförmiges Geflecht (2), das aus Bändern oder Fäden aus Edel- oder rostfreien Metallen gebildet wird, auf einem zylindrischen Kern anfertigt, der einen Durchmesser hat, der geringfügig größer ist als der des zylindrischen Körpers;
- das Geflecht von diesem Kern abnimmt;
- das Geflecht auf den zylindrischen Körper (1) aufzieht;
- dieses Geflecht der Länge nach spannt, wodurch sein Durchmesser verringert wird und es sich fest an den zylindrischen Körper drückt;
- die beiden Enden des Geflechts am zylindrischen Körper befestigt;
- um jedes der Enden des Geflechts einen Metallring (5) legt, den man an den Körper und/oder das Geflecht schweißt.

8. Verfahren nach Anspruch 7, dadurch gekennzeichnet, daß man in die gewindeten Enden des starren Körpers (1) zwei Ansatzstücke (11) schraubt, man an dem Geflecht einen Ring aus Schweißpaste um jedes Ende des starren Körpers (1) herum aufbringt, den mit den beiden Ansatzstücken versehenen starren Körper in ein Stück röhrenförmiges Geflecht einführt, das Geflecht spannt und es unter Spannung an den beiden Ansatzstücken befestigt, man den mit dem Geflecht umhüllten, starren Körper in einen Ofen gibt, der auf eine Temperatur gebracht wird, die ausreicht, daß das Geflecht an die Enden des starren Körpers geschweißt wird, man den starren Körper aus dem Ofen nimmt, die Enden des Geflechts von den Ansatzstücken löst, die Ansatzstücke (11) entfernt, die Teile des Geflechts, die über den Körper überstehen, abschneidet, man auf die beiden Enden des Körpers zwei Ringe (5) zieht, die man an den Körper (1) und/oder das Geflecht (2) schweißt.
